# EUROPÄISCHE PATENTSCHRIFT

(11) **EP 0 065 766 B1**
(45) Veröffentlichungstag und Bekanntmachung des Hinweises auf die Patenterteilung: **28.08.1985**
(21) Anmeldenummer: 82104436.9
(22) Anmeldetag: 20.05.1982
(51) Int. Cl.: G09F 3/00, G09F 3/18

(54) **Plattenförmiger Codierungsträger**
Encoding support in the shape of a plate
Support de codage en forme de plaque

(30) Priorität: 22.05.1981 DE 8115272 U
(43) Veröffentlichungstag der Anmeldung: 01.12.1982
(73) Patentinhaber: Beiersdorf Aktiengesellschaft, 20245 Hamburg (DE)
(72) Erfinder: Giese, Erland, D-2000 Hamburg 67 (DE); Knabjohann, Wolf-Rüdiger, Dr. Dipl.-Chem., D-2000 Schenefeld (DE)

## Beschreibung

Die Erfindung bezieht sich auf einen plattenförmigen Codierungsträger zur Anbringung an für sich zu bearbeitenden Teilen eines zu montierenden Kraftfahrzeuges, insbesondere der Karosserie, der optisch erkennbare Informationen über die Art der Bearbeitung des Einzelteils, der Zugehörigkeit zu einem bestimmten Kraftfahrzeug und weitere Herstellungsdaten aufweist.

Bei der Karosserieherstellung in der Automobilindustrie ist man einerseits bestrebt, in möglichst großen Serien zu arbeiten, andererseits müssen jedoch die individuellen Kundenwünsche berücksichtigt werden. Dies führt dazu, daß jede Karosserie bereits in einem verhältnismäßig frühen Montagestadium ein Eigenleben führt und mit ihren individuellen Daten auf einem Codierungsträger versehen wird, welcher über eine Datenverarbeitung die darauffolgenden individuellen Arbeiten auslöst. Außerdem kann der Datenträger am fertigen Kraftfahrzeug den Typ und die Ausführung identifizieren.

Als Codierung kommt eine Reihe bekannter Möglichkeiten infrage, besonders vorteilhaft ist die Codierung mittels eines Balkencodes, weil hierzu optoelektronische Einrichtungen zur Verfügung stehen, nämlich um die Codierung zu lesen und somit die gewünschten Informationen im Laufe des Fertigungsflusses zu erhalten. Jedoch hat sich das entsprechende Codierungsverfahren nicht durchsetzen können, weil es insbesondere im Zusammenhang mit der Überarbeitung von Karosserien oder Teilen erhebliche Nachteile hat. Eine Karosserie beispielsweise wird nach dem eigentlichen Formvorgang unter der Presse entfettet, phosphatiert, wird in ein Elektrophoresebad gebracht und getrocknet. Danach erfolgt das Aufbringen eines Füllers, ein Trocknungsvorgang und schließlich die Endlackierung. In jedem Falle wird die Karosserie bei dem oben geschilderten Arbeitsvorgang einer Reihe von Chemikalien ausgesetzt, beispielsweise dem Entfettungsmittel, den Lösungsmitteln, dem Elektrophoresebad, dem Grundierungsmittel und schließlich dem Lack und seinem Lösungsmittel. Es liegt auf der Hand, daß nur ein solcher Codierungsträger geeignet ist, der diesen Einflüssen gegenüber standhält und bei dem darüber hinaus auch sichergestellt bleibt, daß seine Informationen auch zwischen den einzelnen aufgezählten Arbeitsstufen gelesen werden können, speziell durch eine elektronische Leseeinrichtung. Allein schon durch das Grundieren oder auch durch ein mehrschichtiges Lackieren wird die opto-elektronische Lesung des Codierungsträgers durch Verunreinigung der Oberfläche beeinflußt, so daß es zu Fehllesungen kommen kann, so daß das Verfahren insgesamt für einen reibungslosen Fertigungsablauf nicht geeignet ist.

Aufgabe der Erfindung ist es daher, einen Codierungsträger zu schaffen, der den vorangehend geschilderten Einflüssen ausgesetzt werden kann, ohne daß eine Beeinträchtigung seiner Codierung erfolgt und wobei sichergestellt ist, daß zwischen den einzelnen Fertigungsstufen die Codierung des Codierungsträgers immer fehlerfrei mit Hilfe eines elektronischen Gerätes abgelesen werden kann.

Erreicht wird dies, und darin liegt die Lösung der Aufgabe, durch einen Codierungsträger gemäß den beigefügten Patentansprüchen. Dadurch, daß mehrere durchsichtige Abdeckstücke auf der Codierung des Codierungsträgers angebracht und für sich lösbar sind, wird erreicht, daß zu einem beliebigen Zeitpunkt im Laufe der Fertigung der Inhalt der Codierung des Codierungsträgers fehlerfrei abgelesen werden kann. Diese aufeinander bzw. übereinander angeordneten Abdeckstücke können aus Kunststoffolien bestehen. Die Abdeckstücke können eine beliebige Form aufweisen und sind vorzugsweise rechteckig ausgebildet. Für den Fall, daß in einem vorangehenden Arbeitsvorgang beispielsweise eine Lackschicht sich auf dem Codierungsträger befindet, ist es lediglich notwendig, das oberste Abdeckstück zu entfernen, so daß die darunter befindliche Codierung unbeeinträchtigt durch die bisherige Fertigung abgelesen werden kann.

Zwar ist sowohl ein gattungsgemäßer Codierungsträger bekannt, der ein Abdeckstück aufweist, das an dem Codierungsträger lösbar befestigt ist (FR-A-1 594 754 : CH-A-600 466), als auch ist es bekannt, eine Mehrzahl von Abdeckstücken lösbar auf einem derartigen Codierungsträger anzubringen (CH-A-516 203 ; FR-A-2 038 779) ; doch werden letztere für andere, vom Gegenstand der Erfindung wesentlich abweichende Zwecke eingesetzt, nämlich z. B. für die Eierfrischekennzeichnung. Zur Lösung der speziellen, der Erfindung ingrundeliegenden Aufgabe sind sie nicht ohne weiteres geeignet, während die erfindungsgemäßen Merkmale speziell hierauf zugeschnitten sind.

Bei einem Codierungsträger gemäß der Erfindung können zur Erleichterung des Entfernens des äußersten Abdeckstückes Abziehteile vorgesehen sein, wobei die Abziehteile so angeordnet werden, daß immer nur die äußere Abdeckfolie entfernt werden kann, weil der Abziehteil des darunter liegenden Abdeckstücks durch das darüber liegende Abdeckstück abgedeckt wird.

Einzelne Folienstücke lassen sich leicht voneinander trennen, wenn jeweils eine Fläche mit Klebstoff (Selbstklebemasse) und die gegenüberliegende Fläche mit einer klebstoffabweisenden Masse beschichtet ist. Hier hat es sich nun als besonders vorteilhaft herausgestellt, nicht die gesamte Fläche mit der klebstoffabweisenden Masse zu versehen, sondern neben dem Bereich, wo sich der Abziehteil befindet, einen Bereich freizulassen, so daß an dieser Stelle eine besonders gute Verklebung zwischen der äußeren Folie und der darunter liegenden Folie möglich ist. Dies ist inbesondere dann vorteilhaft, wenn der Codierungsträger, der sich an dem zugehörigen Teil befindet, eine Fertigungsstufe durchläuft, bei welcher beispielsweise Wasser unter hohem Druck auf das Einzelteil und damit auch auf den Codierungsträger einwirkt. Hier soll durch diese Art der Verbindung der beiden Folienstücke erreicht werden, daß der Wasserstrahl nicht die äußere Abdeckfolie von der inneren Abdeckfolie ablösen kann.

Bei der Herstellung des Codierungsträgers gemäß der Erfindung wird so vorgegangen, daß der Codierungsträger selbst seine Codierung erhält und danach mit einer genügend hohen Anzahl von Abdeckfolienstücken versehen wird. Diese Anzahl richtet sich nach der Zahl der durchzuführenden Arbeitsund Lesevorgänge. Bei der Herstellung eines Karosserieteils beispielsweise kann es erforderlich sein, daß nach jedem Lackiervorgang die Codierung gelesen werden muß und entsprechend ein Abdeckfolienstück vorgesehen sein muß, das nach dem Lackiervorgang entfernt werden kann. Weitere Merkurale von Ausführungsarten des Erfindung sind in den abhängigen Ansprüchen angegeben. Die Erfindung wird nachstehend an Hand der Zeichnung beispielsweise erläutert.
Figur 1 zeigt eine Draufsicht auf einen Codierungsträger gemäß der Erfindung.
Figur 2 zeigt übereinander angeordnete einzelne Abdeckfolienstücke in ihrer speziellen Ausgestaltung.

Der in Fig. 1 gezeigte Codierungsträger 10 besteht aus einem dünnen Aluminiumblechstück 11, welches zwei Löcher 12 aufweist, die dazu dienen, daß der Codierungsträger 10 an einem nicht gezeigten Karosserieteil oder dergleichen mit Hilfe von Schrauben oder Nieten befestigt werden kann. Der Codierungsträger 10 enthält einen Balkencode 15 ; derartige Codes sind bekannt. Für die vorliegende Erfindung kommt es jedoch auf die Art der Codierung nicht an, statt des Balkencodes 15 kann ebenso gut ein anderer Code verwendet werden, der seine Information in einer für den Menschen lesbaren Form enthält.

Auf der Codierung 15 des Codierungsträgers 10 befindet sich eine Anzahl von Abdeckfolienstücken 13, welche aufeinander angeordnet sind und durchsichtig sind, so daß der Balkencode 15 zu erkennen ist. Von dem obersten Abdeckfolienstück steht an dem rechten Ende ein Abziehteil 14 schräg nach oben, so daß dieser Abdeckteil 14 erfaßt werden kann, damit die oberste Folie entfernt werden kann.

In Fig. 2 sind räumlich getrennt voneinander die einzelnen Abdeckfolienstücke für einen besonderen Anwendungsfall gezeigt. Das zuoberst gezeigte Abdeckfolienstück 16 ist zugleich das äußerste Abdeckfolienstück, es weist an seinem rechten Ende den Abziehteil 14 auf. Die bei Betrachtung nach Fig. 2 unten liegenden Fläche 24 des Abdeckfolienstückes 16 ist mit Klebstoff beschichtet, allerdings ist die untere Fläche des Abziehteils 14 nichtklebend.

Unter dem Abdeckfolienstück 16 befindet sich das Abdeckfolienstück 17. Es ist an seiner oberen Fläche 20 mit einer klebstoffabweisenden Masse beschichtet. Allerdings ist der rechts angeordnete obere Teil 19, der in der Zeichnung schraffiert dargestellt ist, nicht mit dieser klebstoffabweisenden Masse beschichtet. Die bei Betrachtung nach Fig. 2 untere' Fläche 25 des Abdeckfolienstückes 17 ist mit Klebstoff beschichtet, allerdings mit Ausnahme des linken Teiles, es handelt sich nämlich hierbei um den Abziehteil 21 des Abdeckfolienstückes 17. Der Abziehteil 21 ist also entweder klebstofffrei oder aber seine Klebemasse ist durch einen zusätzlichen Folienstreifen gemäß der Erfindung abgedeckt.

Das unterste Abdeckfolienstück 18 ist an seiner oberen Fläche 23 fast vollständig mit einer klebstoffabweisenden Masse beschichtet, allerdings mit Ausnahme des linken Teils 22, der in Fig. 2 schraffiert dargestellt ist. Die bei Betrachtung nach Fig. 2 untere Fläche 26 des Abdeckfolienstücks 18 ist mit Klebstoff ganzflächig beschichtet.

Entfernt man das Abdeckfolienstück 16 von dem Abdeckfolienstück 17, so wird zu diesem Zweck der Abziehteil 14 erfaßt und von rechts nach links abgezogen. Hierzu ist zunächst eine relativ große Kraft notwendig, weil das Abdeckfolienstück 16 mit seiner Klebmasse besonders gut in dem Bereich 19 des Abdeckfolienstücks 17 haftet. Nach Überwindung dieses Bereiches kann der weitere Teil des Abdeckfolienstücks 16 leicht abgezogen werden, weil hier die klebstoffabweisende Schicht 20 eine leichte Lösung des Abdeckfolienstückes 16 ermöglicht. Die gleichen Verhältnisse liegen vor, wenn man das Abdeckfolienstück 17 von dem Abdeckfolienstück 18 entfernen will. Hierzu wird nämlich der Abziehteil 21 erfaßt, und in einer Bewegung von links nach rechts wird das Abdeckfolienstück 17 von dem Abdeckfolienstück 18 entfernt. Auch hier muß die anfänglich große Klebkraft überwunden werden, die darauf zurückzuführen ist, daß das Abdeckfolienstück 17 besonders gut im Bereich 22 auf dem Abdeckfolienstück 18 haftet.

Es ist ersichtlich, daß mit dem Codierungsträger gemäß der vorliegenden Erfindung die Codierung immer wieder gut sichtbar gemacht werden kann, und zwar unabhängig davon, ob sich Farbe oder dergleichen auf der oberen Abdeckfolie befindet. Es ist nämlich notwendig, die verschmutzte oder lackierte Folie zu entfernen, um die Codierung des Codierungsträgers wieder gut sichtbar zu machen.

## Patentansprüche

1. Plattenförmiger Codierungsträger zur Anbringung an für sich zu bearbeitenden Teilen eines zu montierenden Kraftfahrzeuges, insbesondere der Karosserie, der optisch erkennbare Informationen über die Art der Bearbeitung des Einzelteils, der Zugehörigkeit zu einem bestimmten Kraftfahrzeug und weitere Herstellungsdaten aufweist, gekennzeichnet durch mehrere aufeinander angeordnete, wenigstens über den Informationen durchsichtige Abdeckstücke (16, 17, 18), die an dem Codierungsträger (10) einzeln lösbar befestigt sind und aus einem oder verschiedenen Kunststoffen gebildet sind, die gegen die bei der Bearbeitung des Einzelteils auftretenden chemischen, elektrischen und thermischen Belastungen beständig, d. h. chemikalien-und lösungsmittelfest, elektrisch isolierend und temperaturbeständig, sind.

2. Plattenförmiger Codierungsträger nach Anspruch 1, dadurch gekennzeichnet, daß die Abdeckstücke (16, 17, 18) jeweils einseitig mit einer durchsichtigen Klebstoffmasseschicht (24, 25, 26) versehen sind.

3. Plattenförmiger Codierungsträger nach einem der Ansprüche 1 oder 2, dadurch gekennzeichnet, daß die Abdeckstücke (16, 17, 18) jeweils mindestens einen Teil (14, 21) zum Anfassen und Abziehen (Abziehteil) aufweisen.

4. Plattenförmiger Codierungsträger nach Anspruch 3, dadurch gekennzeichnet, daß das jeweils äußere Abdeckstück (16, 17; 17, 18) den Abziehteil (21, 14) des inneren Abdeckstücks (17) abdeckend angeordnet ist.

5. Plattenförmiger Codierungsträger nach Anspruch 2 oder einem der davon abhängigen, dadurch gekennzeichnet, daß die der Klebstoffmasseschicht (25, 26) abgewendete Seite des Abdeckstücks (18, 17) vollständig oder nahezu vollständig mit einer klebstoffabweisenden Schicht versehen ist, insbesondere silikonisiert ist.

6. Plattenförmiger Codierungsträger nach Anspruch 5 abhängig von Anspruch 3, dadurch gekennzeichnet, daß der dem Abziehteil (14, 21) des jeweils äußeren Abdeckstücks (16, 17) benachbarte Teil (19, 22) des inneren Abdeckstücks (17) nicht mit einer Klebstoffabweisenden Masse beschichtet oder silikonisiert ist.

7. Plattenförmiger Codierungsträger nach Anspruch 3 oder einem der davon abhängigen, dadurch gekennzeichnet, daß das Abdeckstück (16, 17, 18) rechteckig ausgebildet ist und an den kleinen Rechteckseiten die Abziehteile (14, 21) ausgebildet sind.

8. Plattenförmiger Codierungsträger nach Anspruch 3 oder einem der davon abhängigen, dadurch gekennzeichnet, daß die Abziehteile (21, 14) der Abdeckstücke (16, 17) durch äußere Einwirkungen, zum Beispiel Wärme, Licht und dgl., leicht greifbar gemacht sind.

9. Plattenförmiger Codierungsträger nach einem der Ansprüche 1 bis 8, dadurch gekennzeichnet, daß die Abdeckstücke (16, 17, 18) aus Kunststofffolien bestehen.

## Claims

1. Encoding support in the shape of a plate, for fitting to parts, which are to be worked individually, of a motor vehicle to be assembled, in particular parts of the body, which encoding support contains optically detectable information on the nature of the working of the individual component, the association with a particular motor vehicle and further manufacturing data, characterised by several cover pieces (16, 17, 18) which are arranged one above the other and are transparent at least above the information and which are individually fixed releasably to the encoding support (10) and are formed from one plastic or different plastics which are resistant to the chemical, electrical and thermal stresses occurring during the working of the individual component, that is to say are resistant to chemicals and solvents, electrically insulating and heat- resistant.

2. Encoding support in the shape of a plate according to Claim 1, characterised in that the cover pieces (16, 17, 18) are each provided on one side with a transparent layer (24, 25, 26) of an adhesive compound.

3. Encoding support in the shape of a plate according to one of Claims 1 or 2, characterised in that the cover pieces (16, 17, 18) each have at least one part (14, 21) for gripping and peeling off (peel-off part).

4. Encoding support in the shape of a plate according to Claim 3, characterised in that in each case the outer cover piece (16,17 ; 17, 18) is arranged to cover the peel-off part (21, 14) of the inner cover piece (17).

5. Encoding support in the shape of a plate according to Claim 2 or one of the claims dependent thereon, characterised in that the side of the cover piece (18, 17) facing away from the layer (25, 26) of adhesive compound is provided completely or almost completely with an adhesive-repellent layer, in particular has been siliconised.

6. Encoding support in the shape of a plate according to Claim 5 and dependent on Claim 3, characterised in that the part (19, 22) of the inner cover piece (17), adjacent to the peel-off part (14, 21) of the particular outer cover piece (16, 17), is not coated with an adhesive-repellent compound or siliconised.

7. Encoding support in the shape of a plate according to Claim 3 or one of the claims dependent thereon, characterised in that the cover piece (16, 17, 18) has a rectangular form and the peel-off parts (14, 21) are formed on the small sides of the rectangle.

8. Encoding support in the shape of a plate according to Claim 3 or one of the claims dependent thereon, characterised in that the peel-off parts (21, 24) of the cover pieces (16, 17) are made in such a way that they can easily be gripped, as the result of external influences, for example heat, light and the like.

9. Encoding support in the shape of a plate according to one of Claims 1 to 8, characterised in that the cover pieces (16, 17, 18) consist of plastic films.

## Revendications

1. Support de codage en forme de plaque, destiné à être posé sur des pièces d'un véhicule à moteur devant être assemblé, en particulier de pièces de carrosserie, à traiter individuellement, support qui comporte des informations destinées à la lecture optique et relatives à la nature du traitement de la pièce et à son appartenance à un véhicule déterminé, ainsi que d'autres données de fabrication, caractérisé par plusieurs pièces de recouvrement (16, 17, 18) appliquées l'une sur l'autre, transparentes au moins dans la partie couvrant les informations, qui sont fixées au support de codage de façon détachable individuellement et qui sont constituées d'une ou de plusieurs matières plastiques, qui résistent aux sollicitations chimiques, électriques et thermiques rencontrées au cours des traitements de la pièce, c'est-à-dire qui résistent aux produits chimiques et aux solvants, qui sont électriquement isolantes et qui résistent à la température.

2. Support de codage en forme de plaque suivant la revendication 1, caractérisé en ce que les pièces de recouvrement (16, 17, 18) sont, chacune, revêtues sur une face d'une couche transparente de matériau adhésif (24, 25, 26).

3. Support de codage en forme de plaque suivant l'une des revendications 1 ou 2, caractérisé en ce que les pièces de recouvrement (16,17, 18) présentent, chacune, au moins une partie (14, 21) permettant la saisie et l'enlèvement (patte d'arrachage) de la pièce.

4. Support de codage en forme de plaque suivant la revendication 3, caractérisé en ce que chaque pièce de recouvrement supérieure (16, 17 ; 17, 18) est disposée de façon à couvrir la patte d'arrachage (14, 21) de la pièce de recouvrement inférieure (17).

5. Support de codage en forme de plaque suivant la revendication 2 ou l'une des revendications qui en dépendent, caractérisé en ce que la face de la pièce de recouvrement (18, 17) opposée à la couche de colle (25, 26) est enduite entièrement ou presque entièrement d'un matériau repoussant la colle, et en particulier est traitée au silicone.

6. Support de codage en forme de plaque suivant la revendication 5 dépendant de la revendication 3, caractérisé en ce que la plage (19, 22) voisine de la patte d'arrachage (14, 21) de chaque pièce de recouvrement supérieure (16, 17) n'est pas revêtue de matériau repoussant la colle ou n'est pas traitée au silicone.

7. Support de codage en forme de plaque suivant la revendication 3 ou l'une des revendications qui en dépendent, caractérisé en ce que la pièce de recouvrement (16, 17, 18) a une forme rectangulaire et en ce que les pattes d'arrachage (14, 21) sont ménagées sur les petits côtés du rectangle.

8. Support de codage en forme de plaque suivant la revendication 3 ou l'une des revendications qui en dépendent, caractérisé en ce que les pattes d'arrachage (21, 14) des pièces de recouvrement (16, 17) sont rendues aisément saisissables par des influences extérieures, par exemple la chaleur, la lumière ou analogue.

9. Support de codage en forme de plaque suivant l'une ou l'autre des revendications 1 à 8, caractérisé en ce que les pièces de recouvrement (16, 17, 18) sont constituées par des feuilles en matière plastique.
